# EUROPÄISCHE PATENTSCHRIFT

(11) **EP 2 333 221 B1**
(45) Veröffentlichungstag und Bekanntmachung des Hinweises auf die Patenterteilung: **31.12.2014**
(21) Anmeldenummer: 10191431.5
(22) Anmeldetag: 16.11.2010
(51) Int. Cl.: E06B 1/60

(54) **Hinterfütterung für eine Türzarge**
Backing for a door frame
Rembourrage arrière pour dormant de porte

(30) Priorität: 04.12.2009 DE 102009057040
(43) Veröffentlichungstag der Anmeldung: 15.06.2011
(73) Patentinhaber: Hörmann KG Freisen, 66629 Freisen (DE)
(72) Erfinder: Schwarz, Patrick, 54422 Neuhütten (DE)
(74) Vertreter: Flügel Preissner Kastel Schober

(56) Entgegenhaltungen:
- EP-A2- 0 127 021
- DE-A1- 2 451 813

## Beschreibung

Die Erfindung betrifft eine Hinterfütterungsvorrichtung für einen in einer Leibung vorbefestigten Zargenholm einer Zarge von Türen oder Toren. Weiter betrifft die Erfindung ein Verfahren zur Hinterfütterung des vorbefestigten Zargenholms.

Zargen werden in Leibungen eines Mauerwerks eingesetzt und dienen zur Halterung eines Türblatts. Herkömmliche Zargen weisen gewöhnlich wenigstens drei Zargenholme auf, die miteinander in Verbindung stehen. Zargen sind meist aus Holzwerkstoffen oder Metall, wie zum Beispiel Stahl gebildet. Auf diese Stahl oder Metallzargen wird nachfolgend der Hauptaugenmerk gerichtet.

Zum Einbau bekannter Zargen werden diese zunächst in einer Leibung eines Mauerwerks positioniert. Anschließend wird die Zarge mittels geeigneter Befestigungselemente, insbesondere Schraubbefestiger, mit dem Mauerwerk verbunden. Damit die Zarge während der Montage ihre Position beibehält, wird in vielen Fällen zwischen dem Mauerwerk und der Zarge ein Abstandshalteelement eingebracht. Oft ist es schwierig, ein Abstandshalteelement zwischen dem Zargenholm und der Mauerleibung einzubringen, insbesondere wenn der Abstand zwischen dem Zargenholm und der Mauerleibung sehr gering ist.

Aus der DE 24 51 813 A1 geht eine Zarge hervor, die mittels einer Ankerlasche an einem Mauerwerk befestigt ist. Hierzu weist die Ankerlasche ein Langloch auf, durch welches eine Sechskantschraube durchgeführt und in das Mauerwerk eingeschraubt wird. Zur Klemmung der Ankerlasche an der Sechskantschraube ist zwischen der Ankerlasche und dem Mauerwerk eine Sechskantmutter angeordnet. Die Ankerlasche selbst wird mittels an ihren Enden ausgebildeten Abkröpfungen in Nuten eingesetzt, die an der Rückwand der Zarge ausgebildeten sind. Durch Ein- bzw. Herausschrauben der Schraube kann der vertikale Abstand der Zarge bzw. der Ankerlasche zu dem Mauerwerk eingestellt werden, wobei es hierzu erforderlich ist, die Zarge aus der Leibung herauszunehmen und nach dem Einstellen wieder einzusetzen.

Ferner geht aus der EP 0127021 A2 eine plattenförmige Distanzscheibe zum Hinterfüttern eines vorbefestigten Fensters hervor. Die Distanzscheibe weist einen Schlitz auf, mittels dem die Distanzscheibe auf den Gewindeschaft des Befestigungselementes aufschiebbar ist. Der Schlitz ist mit einem elastischen Haltevorsprung versehen, der für eine Klemmung auf dem Gewindeschaft sorgt.

Der Erfindung liegt daher die **Aufgabe** zugrunde, eine Hinterfütterungsvorrichtung für einen Zargenholm einer Zarge von Türen oder Toren zur Hinterfütterung von Zargen zu schaffen, mit der eine Hinterfütterung einfach zu bewerkstelligen ist.

Diese Aufgabe wird durch eine Hinterfütterungsvorrichtung mit den Merkmalen des beigefügten Anspruchs 1 und durch ein Verfahren nach dem Anspruch 5 **gelöst**.

Vorteilhafte Ausgestaltungen der Erfindung sind Gegenstand der Unteransprüche.

Die Erfindung schlägt eine Hinterfütterungsvorrichtung für einen in einer Leibung vorbefestigten Zargenholm einer Zarge von Türen oder Toren vor, die aus wenigstens einem Abstandshalteelement zur Hinterfütterung des Zargenholms gebildet ist, wobei das Abstandshalteelement eine Klemmeinrichtung zur Klemmung an einem Schaft, insbesondere Gewindeschaft, eines in der Leibung vorbefestigten Befestigungselements aufweist, wobei die Klemmeinrichtung aus einem in einem Öffnungsbereich mündenden Langloch besteht, wobei das Abstandshalteelement einen Anschlag aufweist, der einem Verkippen des Abstandshalteelements im aufgeklemmten Zustand entgegenwirkt, und wobei das Abstandshalteelement mittels der Klemmeinrichtung klemmbar auf den Schaft aufschiebbar ist, bis der Anschlag an einem Schenkelbereich des Zargenholms anschlägt.

In vorteilhafter Ausgestaltung ist die Hinterfütterungsvorrichtung derart ausgebildet, dass es möglich ist, auf einfache Art und Weise und ohne jegliche Hilfsmittel, insbesondere Werkzeuge, einen Zargenholm zu hinterfüttern.

Bei der Anwendung der Hinterfütterungsvorrichtung wird bevorzugt vor der Hinterfütterung der Zarge mit dem Abstandshalteelement die Zarge und insbesondere die Zargenholme in der Mauerleibung mittels Befestigungselementen vorbefestigt. Vorteilhafterweise erfolgt diese Vorbefestigung an einer Leibung eines Mauerwerks, dessen Umfeld bereits weitestgehend fertig gestellt ist. Hierbei kann es sich zum Beispiel um ein Ständerwerk (Trockenbau) oder um ein bereits weitgehend fertig gestelltes und verputztes Mauerwerk handeln. Somit ist zwischen dem Zargenholm und der Leibung nur noch ein kleiner Spalt, über den das Befestigungselement einzubringen ist, vorhanden.

Das Abstandshalteelement wird über den Spalt zwischen dem Zargenholm und der Leibung eingeführt und mittels der Klemmeinrichtung auf einen Gewindeschaft des Befestigungselements aufgeklemmt. Die Klemmeinrichtung bewirkt vorteilhaft einen Klemmeffekt.

Bei einer flachen und plättchenähnlichen Ausgestaltung des Abstandshalteelements ist es auch möglich, das Abstandshalteelement bei einem zwischen dem Mauerwerk und dem Zargenholm verbleibenden kleinen Spalt einzuführen und auf den Gewindeschaft aufzuklemmen, ohne hierbei eine Montagehilfe zu verwenden. Hierzu wird das Abstandshalteelement an einer dem Langloch gegenüberliegenden Seite ergriffen und in dem Spalt zwischen dem Zargenholm und der Mauerleibung eingeführt und mittels dem Langloch auf einen Gewindeschaft eines Befestigungselements aufgeschoben. Anschließend wird vorzugsweise das Abstandshalteelement entweder durch vollständiges Eindrücken oder mittels eines Werkzeuges, wie beispielsweise einem Hammer, auf den Gewindeschaft des Befestigungselements so weit aufgeschoben, bis es an einem Schenkelbereich des Zargenholms anschlägt.

In einer vorteilhaften Ausgestaltung ist das Langloch konisch ausgebildet. Aufgrund der konischen Ausbildung des Langloches wird ein Klemmeffekt erzielt, der sich umso mehr erhöht, je weiter das Abstandshalteelement auf den Gewindeschaft des Befestigungselements aufgeschoben wird. Des Weiteren stellt ein konisch ausgebildetes Langloch eine kostengünstige Möglichkeit dar, eine Klemmeinrichtung zu erzeugen.

Vorteilhafterweise ist der Anschlag zur einfachen Herstellung rechteckförmig ausgebildet. Der Anschlag ist bevorzugt derart ausgebildet, dass er einem Verkippen des Abstandshalteelements in aufgeklemmten Zustand entgegenwirkt. Der Anschlag wirkt einerseits einem Abkippen des aufgeklemmten Abstandshalteelements entgegen und andererseits sorgt der Anschlag im Anschlagszustand dafür, dass ein schräg eingebrachtes Abstandshalteelement wieder eine waagrechte Stellung einnimmt.

Das Abstandshalteelement ist vorteilhafterweise asymmetrisch ausgebildet.

Ein Abstandshalteelement zur Verwendung einer erfindungsgemäßen Hinterfütterungsvorrichtung zeichnet sich durch seine Klemmeinrichtung, die vorzugsweise ein konisch ausgebildetes Langloch ist, aus. Die Klemmeinrichtung dient zum Aufklemmen des Abstandshalteelements an einem Gewindeschacht eines Befestigungselements. Des Weiteren weist das Abstandshalteelement einen Anschlag auf, der ein Verkippen des Abstandshalteelements verhindert sowie zur Ausrichtung des Abstandshalteelements im aufgeschobenen Zustand dient. Das Abstandshalteelement zeichnet sich zudem durch seine leicht zu handhabende Montage aus.

Weiterhin betrifft die Erfindung ein Verfahren zur Hinterfütterung eines vorbefestigten Zargenholms, wobei die Zarge mit einem Abstandshalteelement einer Hinterfütterungsvorrichtung hinterfüttert wird, wobei das Abstandshalteelement mittels eines in einem Öffnungsbereich mündenden Langloches auf einen Gewindeschaft eines Befestigungselements aufgeklemmt wird, bis ein Anschlag des Abstandshalteelements an den Zargenholm anschlägt. Das Verfahren gewährleistet das Einbringen eines Abstandshalteelements zwischen einem Zargenholm und der Leibung in einer sehr späten Bauphase, insbesondere im Endausbau, wobei zwischen Zargenholm und Mauerleibung ein zum Einführen des Abstandshalteelements verbleibender Spalt sehr klein ist. Hierzu wird das Abstandshalteelement an einer dem Langloch gegenüberliegenden Seite ergriffen und in dem Spalt zwischen dem Zargenholm und der Mauerleibung eingeführt und mittels dem Langloch auf einen Gewindeschaft eines Befestigungselements aufgeschoben. Anschließend wird das Abstandshalteelement entweder durch händisches Eindrücken oder mittels eines Werkzeuges, wie beispielsweise einem Hammer, auf den Gewindeschaft des Befestigungselements aufgeschoben, bis es an einem Schenkelbereich des Zargenholms anschlägt. Daneben kann das Verfahren auch dazu verwendet werden, um einen Zargenholm zu hinterfüttern, dessen Umgebung noch nicht weitestgehend fertig gestellt ist.

Ein Ausführungsbeispiel der Erfindung wird nachfolgend anhand der Zeichnungen näher erläutert. Hierbei zeigen:
- Fig. 1: eine Seitenansicht einer Hinterfütterungsvorrichtung und eines Zargenholms;
- Fig. 2: eine Vorderansicht der zwischen dem Zargenholm und einer Leibung eingebrachten Hinterfütterungsvorrichtung;
- Fig. 3: eine Seitenansicht der aufgeschobenen Hinterfütterungsvorrichtung und
- Fig. 4: eine Vorderansicht der zwischen dem Zargenholm und der Leibung aufgeschobene Hinterfütterungsvorrichtung.

Fig. 1 zeigt eine Hinterfütterungsvorrichtung 10 zum Hinterfüttern einer Zarge mit einem Abstandshalteelement 12.

Das Abstandshalteelement 12 weist einen Handhabungsabschnitt 14 und einen Klemmabschnitt 16 auf. Das Abstandshalteelement 12 ist in dem Ausführungsbeispiel asymmetrisch und plättchenähnlich ausgebildet. Der Klemmabschnitt 16 umfasst eine Klemmeinrichtung 21 und einen Anschlag 18. Die Klemmeinrichtung 21 weist einen Öffnungsbereich 22 und ein Langloch 20 auf. Der Öffnungsbereich 22 ist in dem Ausführungsbeispiel näherungsweise dreiecksförmig ausgebildet. An den Öffnungsbereich 22 schließt sich direkt das Langloch 20 an, wobei das Langloch 20 in diesem Ausführungsbeispiel von dem Öffnungsbereich 22 ausgehend in Richtung des Handhabungsabschnitts 14 verläuft, so dass der Klemmabschnitt 16 einen ersten Schenkel 24 und einen zweiten Schenkel 26 aufweist. Der Anschlag 18 ist im vorliegenden Beispiel rechteckförmig ausgebildet und schließt sich in einem rechten Winkel an den ersten Schenkel 24 an.

In den Fig. 1 bis 4 ist ein Ausschnitt eines Zargenholms 28 gezeigt, der insbesondere in Leibungen 42 eingesetzt werden kann, deren Umfeld bereits weitestgehend fertig gestellt ist. Der Zargenholm 28 weist einen ersten Schenkelbereich 30, einen zweiten Schenkelbereich 32 und einen die beiden Schenkelbereiche 30, 32 miteinander verbindenden Verbindungsbereich 34 auf. Zwischen den beiden Schenkelbereichen 30, 32 ist eine Abstützlasche 36 eingebracht, die als Auflagefläche für das Abstandshalteelement 12 dient. Bevor der Zargenholm 28 mit dem Abstandshalteelement 12 hinterfüttert wird, wird der Zargenholm 28 mit wenigstens einem Befestigungselement 38, das durch eine Öffnung 40 der Abstützlasche 36 geführt wird, in der Leibung 42 vorbefestigt. Der Zargenholm 28 wird derart vorbefestigt, dass zwischen der Mauerleibung 42 und dem Zargenholm 28 ein Spalt 44 zum Einbringen des Abstandshalteelements 12 verbleibt, wie in Fig. 2 gezeigt ist.

Nachfolgend wird das Verfahren zur Hinterfütterung des Zargenholms 28 mit der Hinterfütterungsvorrichtung 10 näher erläutert. Zunächst wird das Abstandshalteelement 12 an dem Handhabungsabschnitt 14 ergriffen und in der in Fig. 1 gezeigten Einschubrichtung E in den Spalt 44 zwischen dem Zargenholm 28 und der Leibung 42 eingeschoben und anschließend auf einem Gewindeschaft 46 des Befestigungselements 38 aufgeschoben. Hierzu wird zuerst der Öffnungsbereich 22 und dann das Langloch 20 auf dem Gewindeschaft 46 des Befestigungselements 38 aufgeschoben. Die Klemmeinrichtung 21 sorgt dafür, dass das Abstandshalteelement 12 auf den Gewindeschaft 46 aufgeklemmt wird.

Im Anschluss daran wird, wie in den Fig. 3 und 4 gezeigt ist, das Abstandshalteelement 12 soweit auf den Gewindeschaft 46 des Befestigungselements 38 aufgeschoben, bis eine Stirnseite 48 des Anschlags 18 an dem zweiten Schenkelbereich 32 anschlägt. Das Aufschieben des Abstandshalteelements 12 erfolgt entweder per Hand, oder durch Einklopfen, wie beispielsweise mittels eines Hammers. Der Anschlag 18 verhindert ein Abkippen des Bleches in der in Fig. 3 gezeigten Pfeilrichtung, und zudem dient der Anschlag dazu, das Abstandshalteelement 12 im Falle eines schrägen Einbringens wiederwaagerecht auszurichten. Das Abstandshalteelement 12 liegt im aufgeschobenen Zustand an der Abstützlasche 36 an.

Die zuvor erläuterte Hinterfütterungsvorrichtung 10 zeichnet sich dadurch aus, dass aufgrund des konisch ausgebildeten Langlochs 20 das Abstandshalteelement 12 einfach auf einen Gewindeschaft 46 eines Befestigungselements 38 aufgeschoben werden kann. Das konisch ausgebildete Langloch 20 sorgt für einen Klemmeffekt und somit für eine Fixierung des Abstandshalteelements 12 an dem Gewindeschaft 46 des Befestigungselements 38. Somit sind keine zusätzlichen Montagehilfen und/oder Befestigungsmittel erforderlich. Des Weiteren kann das Abstandshalteelement 12 aufgrund seiner flachen plättchenähnlichen Ausgestaltung auch bei einem kleinen verbleibenden Spalt 44 zwischen dem Zargenholm 28 und der Leibung 42 eingebracht werden. Ferner kann mit Hilfe der Hinterfütterungsvorrichtung 10 eine Zarge hinterfüttert werden, deren Umfeld bereits weitestgehend fertig gestellt ist, ohne dass dieses Umfeld beschädigt wird.

### Bezugszeichenliste

- 10: Hinterfütterungsvorrichtung
- 12: Abstandshalteelement
- 14: Handhabungsabschnitt
- 16: Klemmabschnitt
- 18: Anschlag
- 20: Langloch
- 21: Klemmeinrichtung
- 22: Öffnungsbereich
- 24: erster Schenkel
- 26: zweiter Schenkel
- 28: Zargenholm
- 30: erster Schenkelbereich
- 32: zweiter Schenkelbereich
- 34: Verbindungsbereich
- 36: Abstützlasche
- 38: Befestigungselement
- 40: Öffnung
- 42: Leibung
- 44: Spalt
- 46: Gewindeschaft
- 48: Stirnseite

- E: Einschubrichtung

## Patentansprüche

1. Hinterfütterungsvorrichtung (10) für einen in einer Leibung (42) vorbefestigten Zargenholm (28) einer Zarge von Türen oder Toren, wobei die Hinterfütterungsvorrichtung aus wenigstens einem Abstandshalteelement (12) zur Hinterfütterung des Zargenholms (28) gebildet ist, wobei das Abstandshaltelement (12) eine Klemmeinrichtung (21) zur Klemmung an einem Schaft, insbesondere Gewindeschaft (46), eines in der Leibung (42) vorbefestigten Befestigungselements (38) aufweist, wobei die Klemmeinrichtung (21) aus einem in einem Öffnungsbereich (22) mündenden Langloch (20) besteht, **dadurch gekennzeichnet, daß** das Abstandshalteelement (12) einen Anschlag (18) aufweist, der einem Verkippen des Abstandshalteelements (12) im aufgeklemmten Zustand entgegenwirkt, und wobei das Abstandshalteelement (12) mittels der Klemmeinrichtung (21) klemmbar auf den Schaft (46) aufschiebbar ist, bis der Anschlag (38) an einem Schenkelbereich (30, 32) des Zargenholms (28) anschlägt.

2. Hinterfütterungsvorrichtung nach Anspruch 1, **dadurch gekennzeichnet, dass** das Langloch (20) konisch ausgebildet ist.

3. Hinterfütterungsvorrichtung nach Anspruch 1 oder 2, **dadurch gekennzeichnet, dass** der Anschlag (18) rechteckförmig ausgebildet ist und einem Verkippen des Abstandshalteelements (12) im aufgeklemmten Zustand entgegenwirkt.

4. Hinterfütterungsvorrichtung nach einem der Ansprüche 1 bis 3, **dadurch gekennzeichnet, dass** das Abstandshalteelement (12) asymmetrisch ausgebildet ist.

5. Verfahren zur Hinterfütterung eines vorbefestigten Zargenholms (28), **dadurch gekennzeichnet, dass** die Zarge mit einem Abstandshalteelement (12) einer Hinterfütterungsvorrichtung (10) nach einem der Ansprüche 1 bis 4 hinterfüttert wird, wobei das Abstandshalteelement (12) mittels eines in einem Öffnungsbereich (22) mündenden Langloches (20) auf einen Gewindeschaft (46) eines Befestigungselements (38) aufgeklemmt wird, bis ein Anschlag (18) des Abstandshalteelements (12) an dem Zargenholm (28) anschlägt.

## Claims

1. Backing device (10) for a frame beam (28) of a frame of doors or gates pre-mounted in a jamb (42), wherein said backing device is formed by at least one spacer element (12) for backing said frame beam (28), wherein said spacer element (12) includes a clamping device (21) for clamping to a shaft, particularly a threaded shaft (46), of a fixing element (38) pre-mounted in said jamb (42), wherein said clamping device (21) consists of an elongated hole (20) leading to an opening region (22), **characterized in that** the spacer element (12) includes a stopper (18) that counteracts tilting of the spacer element (12) in the clamped state, and wherein the spacer element (12) can be slid onto said shaft (46) in a clamping fashion by means of said clamping device (21) until said stopper (38) strikes against a leg region (30, 32) of said frame beam (28).

2. Backing device according to claim 1, **characterized in that** said elongated hole (20) is cone-shaped.

3. Backing device according to claim 1 or 2, **characterized in that** said stopper (28) is rectangular and counteracts tilting of the spacer element (12) in the clamped state.

4. Backing device according to one of the claims 1 to 3, **characterized in that** said spacer element (12) is constructed asymmetrically.

5. Process for backing a pre-mounted frame beam (28), **characterized in that** said frame is backed using a spacer element (12) of a backing device (10) according to one of the claims 1 to 4, wherein said spacer element (12) is clamp-fitted to a threaded shaft (46) of a fixing element (38) via an elongated hole (20) leading to an opening region (22), until a stopper (28) of the spacer element (12) strikes against said frame beam (28).

## Revendications

1. Dispositif de garnissage arrière (10) d'une traverse de dormant (28) d'un châssis dormant de porte ou de portail préalablement montée dans une embrasure (42), ce dispositif de garnissage arrière étant formé d'au moins un élément d'écartement (12) pour permettre le garnissage arrière de la traverse (28) du châssis dormant, cet élément d'écartement (12) comportant un dispositif de blocage (21) pour permettre de bloquer sur un arbre, en particulier un arbre fileté (46) un élément de fixation (38) préalablement fixé dans l'embrasure (42), le dispositif de blocage (21) étant constitué par un perçage oblong (20) débouchant dans une zone ouverte (22),
**caractérisé en ce que**
l'élément d'écartement (12) comporte une butée (18) qui s'oppose à un basculement de cet élément (12) à l'état bloqué, et l'élément d'écartement (12) peut être déplacé vers le haut au moyen du dispositif de blocage (21) en pouvant être bloqué sur l'arbre (46) jusqu'à ce que la butée (38) s'applique contre une zone angulaire (30, 32) de la traverse du châssis dormant (28).

2. Dispositif de garnissage arrière conforme à la revendication 1,
**caractérisé en ce que**
le perçage oblong (20) a une forme conique.

3. Dispositif de garnissage arrière conforme à la revendication 1 ou 2,
**caractérisé en ce que**
la butée (18) est rectangulaire et s'oppose à un basculement de l'élément d'écartement (12) à l'état bloqué.

4. Dispositif de garnissage arrière conforme à l'une des revendications 1 à 3,
**caractérisé en ce que**
l'élément d'écartement (12) est asymétrique.

5. Procédé de garnissage arrière d'une traverse (28) d'un châssis dormant préalablement fixé,
**caractérisé en ce que**
le châssis dormant est garni à sa partie arrière d'un élément d'écartement (12) d'un dispositif de garnissage arrière (10) conforme à l'une des revendications 1 à 4, l'élément d'écartement (12) étant bloqué au moyen d'un perçage oblong (20) débouchant dans une zone ouverte (22) sur un arbre fileté (46) d'un élément de fixation (38) jusqu'à ce qu'une butée (18) de l'élément d'écartement (12) s'applique contre la traverse (28) du châssis dormant.
